# EUROPÄISCHE PATENTANMELDUNG

(11) **EP 2 388 209 A1**
(43) Veröffentlichungstag der Anmeldung: **23.11.2011**
(21) Anmeldenummer: 11165639.3
(22) Anmeldetag: 11.05.2011
(51) Int. Cl.: B65F 1/00

(54) **Beutel, insbesondere Müllbeutel zur Aufnahme von Biomüll**

(30) Priorität: 18.05.2010 DE 202010005455 U
(71) Anmelder: MELITTA HAUSHALTSPRODUKTE GmbH & Co. Kommanditgesellschaft, 32427 Minden (DE)
(72) Erfinder: Wankerl, Verena, 32427, Minden (DE)
(74) Vertreter: Dantz, Jan Henning

(57) **Zusammenfassung**

Ein Beutel, insbesondere Müllbeutel zur Aufnahme von Biomüll, besteht aus einem Beutelmaterial, wobei das Beutelmaterial ein Insektenbekämpfungsmittel oder ein Trägermaterial mit einem Insektenbekämpfungsmittel aufweist und der Beutel zumindest einen Innenraum aufweist, in welchem das Insektenbekämpfungsmittel angeordnet ist

## Beschreibung

Die Erfindung betrifft einen Beutel nach dem Oberbegriff des Anspruchs 1.

Müllbeutel bzw. der darin aufbewahrte verderbliche Abfall ist eine ideale Brutstätte für Fruchtfliegen und andere Insekten.

Die US 2007/0065053 A1 offenbart einen Müllbeutel welcher Inhaltsstoffe aufweist, welche die Annäherung von Tieren an den Müllbeutel verhindern soll. Dabei wird beispielsweise der Inhaltsstoff in Pelletform mit Kunststoffpellets vermischt und anschließend als Folie extrudiert.

Die vorliegende Erfindung setzt bei der Aufgabe an, einen Beutel, insbesondere einen Müllbeutel zur Aufnahme von Bio-Müll, zu schaffen welcher die Vermehrung von Insekten im darin befindlichen Abfall verhindert.

Die Erfindung löst diese Aufgabe durch die Merkmale des Anspruchs 1.

Erfindungsgemäß weist das Beutelmaterial eines Beutels ein Insektenbekämpfungsmittel oder ein Trägermaterial mit einem Insektenmittel auf.

Dabei vertreibt, tötet oder fängt das Insektenbekämpfungsmittel die Insekten, die versuchen den im Beutel befindlichen Abfall oder die im Beutel befindlichen verderblichen Lebensmittel als Eiablageplatz oder Brutplatz zur Vermehrung zu nutzen. Dies betrifft insbesondere die Fruchtfliege, die im bevorzugten Maße organische Haushaltsabfälle als Brutstätte nutzt.

Das Insektenbekämpfungsmittel oder das Trägermaterial mit dem Insektenbekämpfungsmittel ist im Innenraum des Beutels angeordnet, wodurch der Wirkungsbereich des Insektenbekämpfungsmittels räumlich auf den Beutel begrenzt bleibt und somit nur ein geringes Expositionsrisiko des Verbrauchers auftritt.

Vorteilhafte Ausführungsvarianten der Erfindung sind Gegenstand der Unteransprüche.

So kann ein Insektizid besonders vorteilhaft im Innenraum des Beutels in Form einer Beschichtung auf dem Beutelmaterial oder auf dem Trägermaterial angeordnet sein, so dass ein Insekt einer hohen Giftdosis innerhalb des Beutels ausgesetzt ist.

Da die Insektizidkonzentration im Haushalt möglichst gering gehalten werden soll, und um ein Expositionsrisiko des Verbrauchers mit diesen Insektiziden möglichst zu vermeiden, ist das Insektizid oder das Trägermaterial mit dem Insektizid an einer Innenseite im Beutelmaterial angeordnet, so dass die giftige Wirkung erst nach Öffnen des Beutels eintritt.

Ein Insektenbekämpfungsmittel im Sinne der Anmeldung ist als Pestizid zu verstehen, also als ein Mittel, welches Insekten tötet, vertreibt oder in Keimung, Wachstum oder Vermehrung hemmt. Dabei ist es jedoch besonders von Vorteil, wenn das Insektenbekämpfungsmittel ein Insektizid ist und der Beutel daher nicht nur die Vermehrung von Insekten verhindert, sondern auch die Insektenpopulation vorteilhaft verringert.

Um die Akzeptanz der Verbraucher gegenüber dem Beutel zu verbessern und um den Einfluss des Insektizids auf den Verbraucher möglichst gering zu halten, ist es von Vorteil, wenn das Insektizid ein natürlicher Giftstoff ist.

Besonders bevorzugt als Insektizid ist ein Pyrethroid. Dieses synthetische Insektizid zeichnet sich durch seine rasche Wirksamkeit bei niedriger Dosierung und durch seine geringe Giftigkeit für Warmblüter aus. Es eignet sich besonders vorteilhaft für Müllbeutel, da es über einen geringen Dampfdruck verfügt, so dass Insekten im begrenzten Innenraum des Müllbeutels einer relativ hohen Konzentration an Pyrethroid-Dämpfen ausgesetzt sind.

Alternativ oder zusätzlich zu einem Insektizid kann ein Insektenbekämpfungsmittel als ein Repulsivstoff oder Vergrämungsmittel ausgebildet sein. Dabei wird verhindert, dass sich die entsprechenden Insekten zur Eiablage auf den Abfall im Innenraum des Beutels setzen. Diese Art der Insektenbekämpfung kann mit völlig ungiftigen Substanzen erfolgen, so dass ein derartiger Beutel als Bio-Müllbeutel bevorzugt in Haushalten mit Kleinkindern eingesetzt werden kann. Alternativ kann ein derartiger Beutel besonders bevorzugt auch als Frühstücksbeutel oder Einkaufsbeutel eingesetzt werden.

Dabei ist es von Vorteil, wenn der Repulsivstoff oder das Vergrämungsmittel ein Duft- oder Aromastoff, insbesondere ein Kräuter- oder Gewürzaroma ist. Dadurch können unangenehme Abfall- und Verwesungsgerüche in einem Müllbeutel vorteilhaft durch Gerüche nach Kräutern und Gewürzen überdeckt werden. Als besonders angenehm wird dabei ein Basilikumaroma, Sandelholzaroma oder Nelkenaroma wahrgenommen.

Alternativ oder zusätzlich kann das Insektenbekämpfungsmittel als ein Haftmittel ausgebildet sein. Auch bei dieser vorteilhaften Ausführungsvariante können ungiftige Stoffe eingesetzt werden. Dabei bleiben Insekten, sofern sie in Berührung mit dem Haftmittel kommen, an diesem kleben.

Der Anreiz für Insekten, sich auf den mit Haftmittel versehenen Abschnitt des Beutelmaterials niederzulassen, kann vorteilhaft verstärkt werden, indem das Beutelmaterial und insbesondere der Haftstoff einen Lockstoff aufweist. Dieser Lockstoff kann ebenfalls besonders vorteilhaft dazu geeignet sein, unangenehme Abfallgerüche zu überdecken.

Ein besonders bevorzugter Lockstoff ist Pelargonsäure. Dieser Lockstoff ist schwer löslich in Wasser und kann nicht durch Kondenswasser in Folge von Verwesungserscheinungen aus dem Beutelmaterial ausgewaschen werden. Da Pelargonsäure auch in einigen Pflanzen (u. a. in Pelargonien) gebildet wird, ist dieser Lockstoff umweltverträglich und kann vorteilhaft in Bio-Müllbeuteln eingesetzt werden.

Es sind Bio-Müllbeutel bekannt, die kompostierbar sind. Für eine vollständige Kompostierbarkeit aller Komponenten ist es von Vorteil, wenn das Insektenbekämpfungsmittel biologisch abbaubar ist.

Im Folgenden werden bevorzugte Ausführungsbeispiele der vorliegenden Erfindung beschrieben.

In einer ersten vorteilhaften Ausführungsvariante ist ein Insektizid, beispielsweise ein Pyrethroid im Innenraum eines Müllbeutels auf dem Beutelmaterial aufgebracht.

In einer zweiten bevorzugten Ausführungsvariante werden natürliche Aromen und Duftstoffe, wie z. B. Basilikum-, Nelken- oder Sandelholzaromen als Repulsivstoff oder Vergrämungsmittel auf das Beutelmaterial vorzugsweise aufgebracht oder eingebracht. Dabei kann das Aroma als Konzentrat vorliegen und in dieser Form einer Kunststoffschmelze zugeführt werden, aus der im Anschluss Folienbeutel gefertigt werden.

In einer dritten bevorzugten Ausführungsvariante verfügt ein Müllbeutel über eine Art Fliegenfalle mit einem Lockstoff und einem Haftmittel, auf welchem die Insekten bei Berührung kleben bleiben und verenden. Dabei kann als Lockstoff Perlargonsäure eingesetzt werden. Zusätzlich kann das Haftmittel auch mit einem Insektizid versehen sein, so dass Insekten, die nur ungenügend am Haftmittel kleben bleiben, aufgrund des darin enthaltenen Insektizids verenden.

Als Beutelmaterial können verschiedenste Materialien und Verbundstoffe, wie z. B. Kunststoffe, Papier- und Fasermaterialien, Vliesstoffe, Kunststoff-Verbundstoffe und dergleichen verwendet werden. Dies betrifft insbesondere auch biologisch abbaubare Materialien, vorzugsweise biologisch abbaubare Folien.

Das Beutelmaterial ist besonders bevorzugt ein Folienbeutel aus Kunststoffmaterial. Das Insektenbekämpfungsmittel kann auf unterschiedliche Art und Weise auf diesem Kunststoffmaterial aufgebracht oder in das Kunststoffmaterial eingebracht sein. So kann beispielsweise vor dem Extrudieren, Gießen, Kalandrieren oder Blasformen das Insektenbekämpfungsmittel, insbesondere das Insektizid oder der Repulsivstoff, zur Kunststoffmischung zugegeben werden, so dass das Beutelmaterial das Insektenbekämpfungsmittel enthält.

Alternativ kann die Beutelinnenwand mit dem Insektenbekämpfungsmittel beschichtet sein. Dies kann beispielsweise in einem Arbeitsschritt durch Coextrusion eines entsprechenden Folienmaterials erfolgten.

Alternativ oder zusätzlich kann ein saugfähiges Material, z. B. ein saugfähiges Papier, ein Flies oder saugfähiges Granulat als Trägermaterial für das Insektenbekämpfungsmittel gewählt werden. Dieses Trägermaterial ist, vorzugsweise im Inneren des Beutels, entweder lose am Beutelmaterial angeordnet oder am Beutelmaterial festgelegt, insbesondere mit dem Beutelmaterial verklebt oder verschweißt.

Für den Fall, dass ein Repulsivstoff oder ein Vergrämungsmittel als Insektenbekämpfungsmittel eingesetzt wird, kann diese Substanz besonders vorteilhaft außerhalb des Innenraums des Beutels, beispielsweise auf einer Außenwand des Beutels, angeordnet sein, so dass Insekten gar nicht erst in den Innenraum des Beutels gelangen.

Bevorzugt wird das Insektenbekämpfungsmittel erst nach dem Öffnen des Beutels freigesetzt, so dass die pestizide Wirkung des Beutels auch noch nach langer Lagerung gewährleistet ist.

Dabei kann das Beutelmaterial in einer materialsparenden Variante auch lediglich abschnittsweise ein Insektenbekämpfungsmittel aufweisen.

## Patentansprüche

1. Beutel, insbesondere Müllbeutel zur Aufnahme von Biomüll, aus einem Beutelmaterial **dadurch gekennzeichnet, dass** das Beutelmaterial ein Insektenbekämpfungsmittel oder ein Trägermaterial mit einem Insektenbekämpfungsmittel aufweist, wobei der Beutel zumindest einen Innenraum aufweist, in welchem das Insektenbekämpfungsmittel angeordnet ist.

2. Beutel nach Anspruch 1, **dadurch gekennzeichnet, dass** das Insektenbekämpfungsmittel oder das Trägermaterial mit dem Insektenbekämpfungsmittel am oder im Beutelmaterial angeordnet ist.

3. Beutel nach Anspruch 1 oder 2, **dadurch gekennzeichnet, dass** das Insektenbekämpfungsmittel ein Insektizid ist.

4. Beutel, nach Anspruch 3, **dadurch gekennzeichnet, dass** das Insektizid ein natürlicher Giftstoff ist.

5. Beutel nach Anspruch 3, **dadurch gekennzeichnet, dass** das Insektizid ein Pyrethroid ist.

6. Beutel nach einem der vorhergehenden Ansprüche, **dadurch gekennzeichnet, dass** das Insektenbekämpfungsmittel ein Repulsivstoff oder Vergrämungsmittel ist.

7. Beutel nach Anspruch 6, **dadurch gekennzeichnet, dass** der Repulsivstoff oder das Vergrämungsmittel ein Duft- oder Aromastoff ist.

8. Beutel nach Anspruch 7, **dadurch gekennzeichnet, dass** der Duft- oder Aromastoff ein Gewürz- oder Kräuteraroma, insbesondere ein Basilikumaroma, Sarsdelholzaroma oder Nelkenaroma, ist.

9. Beutel nach einem der vorhergehenden Ansprüche, **dadurch gekennzeichnet, dass** das Insektenbekämpfungsmittel ein Haftmittel ist.

10. Beutel nach Anspruch 9, **dadurch gekennzeichnet, dass** das Beutelmaterial oder das Trägermaterial, insbesondere das Haftmittel, einen Lockstoff aufweist.

11. Beutel nach Anspruch 10, **dadurch gekennzeichnet, dass** der Lockstoff Perlagonsäure ist.

12. Beutel nach einem der vorhergehenden Ansprüche, **dadurch gekennzeichnet, dass** das Insektenbekämpfungsmittel biologisch abbaubar ist.
